# EUROPÄISCHE PATENTSCHRIFT

(11) **EP 0 272 526 B1**
(45) Veröffentlichungstag und Bekanntmachung des Hinweises auf die Patenterteilung: **11.11.1992**
(21) Anmeldenummer: 87118056.8
(22) Anmeldetag: 07.12.1987
(51) Int. Cl.: B41F 13/08

(54) **Stützeinrichtung in einer Zylindergrube**
Supporting device in a cylinder gap
Dispositif de soutien dans l'évidement d'un cylindre

(30) Priorität: 24.12.1986 DE 3644501
(43) Veröffentlichungstag der Anmeldung: 29.06.1988
(62) Teilanmeldung aus: 91116811.0
(73) Patentinhaber: Koenig & Bauer Aktiengesellschaft, 97080 Würzburg (DE)
(72) Erfinder: Fischer, Christian Martin Michael, D-8772 Marktheidenfeld (DE); Stork, Detlef Fred, D-6521 Offstein (DE)

(56) Entgegenhaltungen:
- EP-A- 0 060 939
- CH-A- 643 780
- DE-A- 2 437 758
- DE-B- 2 804 556
- DE-C- 701 996
- GB-A- 4 018
- US-A- 1 506 859

## Beschreibung

Die Erfindung betrifft Stützeinrichtungen in einer Zylindergrube eines Platten- bzw. Gummituchzylinders gemäß dem Oberbegriff des Patentanspruchs 1.

Zylindergruben in Druckwerkszylindern ermöglichen durch Druckentlastung im Bereich der Zylindergruben ein Druchbiegen eines jeweiligen Gegendruckzylinders und sind damit der Hauptgrund für den Aufbau von Biegeschwingungen, die zu Streifenbildung auf einem Druckprodukt führen.

Die EP-A 00 60 939 zeigt eine zweiteilige Abdeckung einer Zylindergrube einer Rollen-Offsetrotationsdruckmaschine. Diese Abdeckung soll dazu dienen, Stöße, die durch den Ablauf von zurückgesetzten Partien von zusammenwirkenden Zylindern entstehen, zu vermindern. Diese Abdeckung ist jedoch sehr breit, d. h., sie verursacht einen breiten druckfreien Raum, so daß sie bei Akzidenzmaschinen, die in der Regel einen ganz engen Zylinderkanal aufweisen, nicht angewendet werden kann.

Aus der GB-A 4 018 A.D. 1915 ist eine Befestigungsvorrichtung für eine Tiefdruckplatte zu entnehmen. Bei derartigen Vorrichtungen ist es notwendig, den Zylinderkanal des Plattenzylinders zu verschließen, damit ein mit dem Plattenzylinder prinzipbedingt zusammenwirkendes Rakelmesser nicht beschädigt wird. Hierzu wird eine Leiste vorgeschlagen, die an ihrer Stirnfläche mit überstehenden Zungen versehen ist und in den Zylinderkanal eingehängt wird. Die Zungen liegen hierbei in genau an die Zungen angepaßten Ausstanzungen an den beiden abgekanteten Enden der Druckplatte. Die in dieser Druckschrift vorgeschlagene Leiste stützt sich nicht am Zylindergrubengrund ab und ist daher nicht geeignet, die großen Kräfte aufzunehmen, die beim Aufeinanderabrollen von zwei unter starker Pressung stehenden Druckmaschinenzylindern vorhanden sind.

Die CH-PS 643 780 zeigt eine Stützvorrichtung für ein Rakel auf einem Zylinder einer Bogenrotationsdruckmaschine. Die Stützvorrichtung überspannt dabei bogenförmig eine breite Zylindergrube. Die CH-PS 643 780 gibt keinerlei Hinweis, wie eine schmale Leiste in einer engen Zylindergrube zu befestigen ist.

Aus der DE-PS 701 996 ist eine Einrichtung zu entnehmen, die geeignet ist, auf einem Druckplattenzylinder für eine Bogenrotations-Tiefdruckmaschine eine breite Zylindergrube so abzudecken, daß eine Verschmutzung der Stellmittel durch Druckfarbe vermieden wird. Die vorgeschlagene Abdeckung ist nicht geeignet, in schmalen Gruben eingesetzt zu werden.

Verriegelungsleisten mit keilförmigen Ausladungen sind aus der DE-PS 24 37 758 bekannt geworden. Die Verriegelungsleisten sind in horizontalen Aussparungen in den beiden Seitenwänden einer Grube eines Druckmaschinenzylinders verschiebbar. Ihre keilförmigen Ausladungen sind mit keilförmigen Verriegelungsgegenstücken eines breiten Einsatzstückes in Eingriff bringbar. Hierdurch wird das Einsatzstück in einer Grube festgehalten. Mit der vorgeschlagenen Einrichtung ist es nicht möglich, eine schmale Leiste in einer schmalen Grube zu befestigen.

Der Erfindung liegt die Aufgabe zugrunde, eine lösbare Abstützeinrichtung in einer schmalen Grube eines Platten- oder Gummituchzylinders zu schaffen, durch deren Befestigungsart sichergestellt ist, daß sich die Abstützeinrichtung immer direkt am Grund der Grube oder einem mit dem Grund der Grube fest verbundenen Bauteil abstützt.

Die Aufgabe wird durch die kennzeichnenden Teile der Ansprüche 1 und 2 gelöst.

Die mit der Erfindung erzielbaren Vorteile liegen insbesondere darin, daß die Effektivität der Verminderung der Zylinderstöße beim Grubendurchlauf einer langen Grube weiter erhöht wird, die Stützleiste kann leicht aus der Grube entfernt werden, wenn ein Druckplatten- bzw. Gummituchende in die Spannvorrichtung eingefädelt werden soll.

Außerdem kann die Abstützeinrichtung in einer schmalen Grube eines Platten- oder Gummituchzylinders verwendet werden. Die Effektivität der Verminderung der Zylinderstöße beim Grubendurchlauf einer langen Grube wird weiter erhöht, und es wird ermöglicht, daß Druckplatten- bzw. Gummitücher verwendet werden können, deren Enden nicht besonders gestaltet zu werden brauchen. Das Einführen der Druckplatten- bzw. Gummituchenden in die Platten- bzw. Gummituchspanneinrichtung durch die Stützeinrichtung wird nicht behindert. Außerdem kann die Stützeinrichtung lang sein.

Drei Ausführungsbeispiele sind in den Zeichnungen dargestellt und werden im folgenden beschrieben.

Es zeigt
- Fig. 1: eine Draufsicht auf die erfindungsgemäße Stützeinrichtung,
- Fig. 2: einen Schnitt entlang der Linine II - II,
- Fig. 3: einen Schnitt entlang der Linie III - III,
- Fig. 4: einen Querschnitt durch eine dritte Ausführungsform,
- Fig. 5: eine Seitenansicht der erfindungsgemäßen Abstützleiste nach Fig. 4.

Ein Platten- bzw. Gummizylinder 1 weist eine achsparallele Grube 2 auf. In der Grube 2 sind in herkömmlicher Weise Spannelemente 3; 4 angeordnet. Die Spannelemente 3; 4 sind beispielsweise als Spannspindel 3; 4 ausgeführt und weisen je eine Einrichtung (nicht dargestellt) zur Aufnahme eines Druckplatten- bzw. Gummituchendes 8; 9 auf. Zwischen den Spannspindeln 3; 4 ist in der Mitte der Grube 2 in einer grubenlangen Nut 12 eine Halteschiene 11 mittels mehrerer Befestigungsschrauben 14 an dem Grund 13 der Nut 12 festgeschraubt. Die Halteschiene 11 ist nahezu grubenlang und weist in Abständen in Grubenlängsrichtung gesehen, mehrere Vertiefungen 18 auf. Jede Vertiefung 18 hat an einer rechten Seite 19 beginnend, jeweils einen nach links gerichteten Vorsprung 21, der in die Vertiefung 18 hineinragt. Dieser Vorsprung 21 weist jeweils eine in Richtung Zylinderachse geneigte Schräge 20 auf (Keil). Auf die Halteschiene 11 ist eine Abstützleiste 22 aufgesetzt und mit ihr verkeilt. Die Abstützleiste 22 ist nicht ganz grubenlang, sie beträgt ca. 9/10 der Zylindergrubenlänge und weist an ihrer Unterseite 23 eine Anzahl vertikaler Vorsprünge 24 auf. Die Vorsprünge 24 sind mit nach rechts gerichteten, einseitigen Keilen 25 versehen. Zwischen Ihnen und einer Unterseite 23 der Abstützleiste 22 ist jeweils ein freier Raum 28 zur Aufnahme der Vorsprünge 21 vorgesehen. Der Keilneigungswinkel der Keile 25 ist jeweils so ausgeführt, daß dieser sich mit den Schrägen 20 der Vorsprünge 21 zu 180° ergänzt. Die Abstützleiste 22 wird so auf die Halteschiene 11 aufgesetzt, daß jeweils die Vorsprünge 24 in je eine Vertiefung 18 der Halteschiene 11 eintauchen. Danach wird die Abstützleiste 22 soweit horizontal nach rechts verschoben bis die Keilfläche 20 des Vorsprunges 21 und eine Keilfläche 26 des Keiles 25 miteinander in Reibschluß gelangen. Die Vorsprünge 21 der Halteschiene 11 sind etwas kürzer ausgeführt, als die von den Keilen 25 und der Unterseite 23 der Halteschiene 11 gebildeten Räume 28, so daß die Vorsprünge 21 stets soweit in die Räume 28 eingreifen können, bis sie mit ihrer Keilfläche 20 auf der Keilfläche 26 des Keiles 25 und gleichzeitig mit einer Oberseite 30 der Vorsprünge 21 an der Unterseite 23 der Abstützleiste 22 anliegen. In dieser Stellung wird die Abstützleiste 22 mit der Halteschiene 11 mittels eines als Kegelstumpf 27 ausgebildeten Spannelementes verkeilt. Der Kegelstumpf 27 ist an einem linken Ende der Grube 2 in einer vertikalen Bohrung 29 im Platten- bzw. Gummizylinder 1 angeordnet. Die Bohrung 29 überschneidet die Grube 2 an ihrem linken Ende, so daß sich ein vertikaler Spalt ergibt, durch den eine dem Neigungswinkel des Kegelstumpfes 27 entsprechend abgeschrägtes linkes Ende 32 der Abstützleiste 22 in die Bohrung 29 hineinragt. Der Kegelstumpf 27 weist in der Mitte zur Aufnahme einer Druckschraube 33 eine Bohrung 34 auf. Die Druckschraube 33 ragt durch die Bohrung 34 hindurch und mündet in einem Gewindeloch 36 im Platten- bzw. Gummizylinder 1 in der Verlängerung der Bohrung 29. Beim Festziehen der Druckschraube 33 wird der Kegelstumpf 27 vertikal nach unten bewegt und wirkt mit seiner Kegelfläche 37 von oben auf die Schräge 32 der Abstützleiste 11, so daß diese horizontal nach rechts, nach Art eines verschiebbaren Bajonettverschlußes in Keilstellung geschoben und dort gehalten wird. Unterhalb des Kegelstumpfes 27 und oberhalb des Gewindelochs 36 weist die Druckschraube 33 einen Bund 38 auf, der bei einem Herausschrauben der Druckschraube 33, von unten gegen den Kegelstumpf 27 drückt und ihn aus einer Keilstellung vertikal nach oben schiebt. Um nun die Abstützleiste 22 aus der Zylindergrube 2 herausnehmen zu können, muß diese horizontal nach links verschoben werden. Hierzu ist an einem rechten Ende der Zylindergrube 2 zwischen einer Zylinderwand 41 und einem rechten Ende der Abstützleiste 22 ein Spalt 42 vorgesehen, in den ein Hebelwerkzeug 43 eingeführt werden kann, um in eine Eingriffstelle 44 in der Abstützleiste 22 zu gelangen. Bei Betätigung des Hebelwerkzeuges 43 stützt dieses sich an der Zylinderwand 41 ab und verschiebt die Abstützleiste 22 nach links, so daß die Vorsprünge 21 aus dem Eingriff mit den Räumen 28 gelangen. Die Abstützleiste 22 kann nun vertikal nach oben aus der Zylindergrube 2 entnommen werden. Nach Entnahme der Abstützleiste 22 ist in der Zylindergrube 2 genügend Platz um die Druckplatten- bzw. Gummituchenden 8; 9 unbehindert in die Spanneinrichtungen 3, 4 einfädeln zu können. Nach dem Einfädeln wird die Abstützleiste 22 wieder eingebaut. Die Abstützleiste 22 ragt in der Höhe so weit aus der Grube 2 hinaus, daß der Durchmesser des Zylinders 1 an dieser Stelle dann gleich dem Durchmesser des Zylinderkörpers 1 mit Druckplatte 8 bzw. Gummituch 9 ist. Beim Einsatz in Gummituchzylindern ragt die Abstützleiste 22 natürlich entsprechend angepaßt aus der Grube 2 hinaus. Eine Stirnfläche 39 der aus Stahl oder hartem Kunststoff gefertigten Abstützleiste 22 kann mit einem zähelastischen Material belegt sein. Der schmale Grubenspalt zwischen den beiden Druckplatten- bzw. Gummituchenden 8; 9 wird durch die Abstützleiste 2 vollständig ausgefüllt und abgedeckt.

Bei einem dritten Ausführungsbeispiel (Fig. 4) ist eine Abstützleiste 58 vorgesehen, die an ihrem Fußteil 59 zwei nach außen gerichtete, einander parallele, rechteckige Vorsprünge 61, 62 aufweist. Darunter ist ein Rundkörper 63 unter eine, in einem Winkel α zu einer Unterseite 67 der Vorsprünge 61, 62 schräg verlaufende Unterkante 64 der Abstützleiste 58 geschweißt. Diese Abstützleiste 58 wird von der Zylinderstirnseite aus, mit einem linken Ende 65 zuerst, in eine ebenfalls unter einem Winkel α zur Zylinderachse geneigte, nach oben geöffnete Rundnut 66 eingeschoben, bis die Unterseiten 67, 68 der Vorsprünge 61, 62 plan auf einem Grund 60 der Zylindergrube 2 zu liegen kommen. Das Halten bzw. Lösen der Abstützleiste 58 in bzw. aus dieser Position erfolgt entsprechend der Beschreibung im ersten Ausführungsbeispiel (Fig. 3) mittels des Kegelstumpfes 27 bzw. Hebelwerkzeuges 43.

## Patentansprüche

1. Stützeinrichtung, die lösbar in einer Zylindergrube eines Platten- oder Gummituchzylinders (1) einer Rotationsdruckmaschine zwischen beiden sich in der Zylindergrube gegenüberliegenden Enden von Druckplatten bzw. Gummitüchern angeordnet ist, sich am Grund der Grube (2) oder an fest mit dem Grund der Grube (2) verbundenen Bauteilen abstützt, dadurch gekennzeichnet, daß die Stützeinrichtung als schienenförmige Abstützleiste (22) ausgeführt ist, daß sich die Abstützleiste (22) über die Umfangslinie des Zylinders (1) ohne aufgelegtes Gummituch bzw. Druckplatte hinauserstreckt, daß die Abstützleiste (22) eine Anzahl von Verriegelungskeilen (25) an ihrer Unterseite (23) aufweist, daß diese Verriegelungskeile (25) mit Verriegelungskeilen (21) einer am Grubengrund (13) befestigten Halteschiene (11) in Eingriff bringbar angeordnet sind und daß im verriegelten Zustand Bereiche zwischen den Verriegelungskeilen (25, 21) der Unterseite (23) der Abstützleiste (22) und der Oberseite (30) der Halteschiene (11) fest aufeinander liegen.

2. Stützeinrichtung, die lösbar in einer Zylindergrube eines Platten- oder Gummituchzylinders (1) einer Rotationsdruckmaschine zwischen beiden sich in der Zylindergrube gegenüberliegenden Enden von Druckplatten bzw. Gummitüchern angeordnet ist, sich am Grund der Grube (2) oder an fest mit dem Grund der Grube (2) verbundenen Bauteilen abstützt, dadurch gekennzeichnet, daß im Grubengrund (60) der Grube (2) eine schräg verlaufende, unter einem Winkel (α) zur Zylinderachse geneigte, nach oben geöffnete Rundnut (66) vorgesehen ist, und daß eine Abstützleiste (58) vorhanden ist, die einen unter dem gleichen Winkel (α) unten angeordneten, an die Rundnut (66) angepaßten Rundkörper (63) aufweist, der in die Rundnut (66) einschiebbar ist, daß sich die Abstützleiste (58) über die Umfangslinie des Zylinders (1) ohne aufgelegtes Gummituch bzw. Druckplatte hinauserstreckt.

## Claims

1. Supporting device which is detachably arranged in a cylinder cavity of a plate or rubber blanket cylinder (1) of a rotary printing machine between both ends, located opposite one another in the cylinder cavity, of printing plates or rubber blankets, and is supported on the base of the cavity (2) or on structural parts which are fixedly connected to the base of the cavity (2), characterized in that the supporting device is constructed as a rail-type support strip (22), in that the support strip (22) extends beyond the line of circumference of the cylinder (1) without a laid-on rubber blanket or printing plate, in that the support strip (22) has a number of locking wedges (25) at its underside (23), in that these locking wedges (25) are arranged such that they may be brought into engagement with locking wedges (21) of a holding rail (11) secured to the cavity base (13), and in that in the locked state regions between the locking wedges (25, 21) of the underside (23) of the support strip (22) and of the upper side (30) of the holding rail (11) lie securely one on top of the other.

2. Supporting device which is detachably arranged in a cylinder cavity of a plate or rubber blanket cylinder (1) of a rotary printing machine between both ends, located opposite one another in the cylinder cavity, of printing plates or rubber blankets, and is supported on the base of the cavity (2) or on structural parts which are fixedly connected to the base of the cavity (2), characterized in that in the cavity base (60) of the cavity (2) there is provided a round groove (66) which runs obliquely, is inclined at an angle (α) with respect to the cylinder axis and is upwardly open, and in that there is provided a support strip (58) which has a round body (63) which is arranged at the bottom at the same angle (α), is matched to the round groove (66) and may be inserted into the round groove (66), and in that the support strip (58) extends beyond the line of circumference of the cylinder (1) without a laid-on rubber blanket or printing plate.

## Revendications

1. Dispositif de soutien, disposé démontable dans un évidement de cylindre porte-plaque ou porte-blanchet (1) d'une machine à imprimer rotative, entre deux extrémités, opposées dans l'évidement du cylindre, de clichés ou de blanchets, prenant appui sur le fond de l'évidement (2) ou sur des éléments de construction reliés rigidement au fond de l'évidement (2), caractérisé en ce que le dispositif de soutien est réalisé sous forme d'une barre de soutien (22) formée en rail, en ce que la barre de soutien (22) s'étend au-dessus de la circonférence du cylindre (1), lorsqu'il n'est pas garni d'un blanchet ou d'un cliché, en ce que la bande de soutien (22) présente un certain nombre de coins de verrouillage (25) sur sa face inférieure (23), en ce que ces coins de verrouillage (25) sont disposés de façon à pouvoir être mis en contact avec des coins de verrouillage (21) d'une glissière de maintien (11) fixée au fond (13) de l'évidement et en ce qu'à l'état verrouillé, des zones situées entre les coins de verrouillage (25,21), de la face inférieure (23) de la bande de soutien (22) et de la face supérieure (30) de la glissière de maintien (11) sont en appui mutuel rigide.

2. Dispositif de soutien, disposé démontable dans un évidement de cylindre porte-plaque ou porte-blanchet (1) d'une machine à imprimer rotative, entre deux extrémités, opposées dans l'évidement du cylindre, de clichés ou de blanchets, prenant appui sur le fond de l'évidement (2) ou sur des éléments de construction reliés rigidement au fond de l'évidement (2), caractérisé en ce que, dans le fond (60) de l'évidement (2) est prévue une rainure (6) à section transversale ronde, inclinée d'un angle (α) par rapport à l'axe du cylindre et ouverte vers le haut, et en ce qu'il y a une bande de soutien (58) qui présente un corps (63) à section transversale ronde, disposé en partie basse, en faisant le même angle (α) et adapté à la rainure (66) à section transversale ronde et qui est susceptible d'être inséré dans la rainure (66) à section transversale ronde, en ce que la bande de soutien (58) s'étend au-dessus de la circonférence du cylindre (1), lorsqu'il n'est pas garni d'un blanchet ni d'un cliché.
